# EUROPÄISCHE PATENTSCHRIFT

(11) **EP 4 126 628 B1**
(45) Veröffentlichungstag und Bekanntmachung des Hinweises auf die Patenterteilung: **19.03.2025**
(21) Anmeldenummer: 21716100.9
(22) Anmeldetag: 25.03.2021
(51) Int. Cl.: B61D 35/00

(54) **VAKUUMTOILETTE UND BEHÄLTERKÖRPER FÜR EINE VAKUUMTOILETTE**
VACUUM TOILET AND CONTAINER FOR SUCH A TOILET
TOILETTE SOUS VIDE ET RÉCIPIENT POUR UNE TELLE TOILETTE

(30) Priorität: 01.04.2020 DE 202020101760 U
(43) Veröffentlichungstag der Anmeldung: 08.02.2023
(73) Patentinhaber: Trainvac GmbH, 22880 Wedel (DE)
(72) Erfinder: NYCH, Michael, 22587 Hamburg (DE); AUTZEN, Matthias, 25489 Haselau (DE)
(74) Vertreter: Eisenführ Speiser
(86) Internationale Anmeldenummer: PCT/EP2021/057698
(87) Internationale Veröffentlichungsnummer: WO 2021/198000

(56) Entgegenhaltungen:
- EP-B1- 3 225 223
- CN-A- 105 644 463
- CN-A- 106 184 054
- DE-A1- 102018 209 743
- DE-U1- 202014 005 775

## Beschreibung

Die vorliegende Erfindung betrifft eine Vakuumtoilette und einen Behälterkörper für eine solche Vakuumtoilette. Die Vakuumtoilette weist ein Toilettenbecken und einen Behälterkörper, beispielsweise einen Transfertank mit einem ersten Behälterinnenraum, und einem Spülwasserbehälter mit einem zweiten Behälterinnenraum auf. Der Spülwasserbehälter ist derart ausgebildet und angeschlossen, dass Spülwasser mithilfe eines im Spülwasserbehälter anlegbaren Überdrucks aus diesem in das Toilettenbecken befördert werden kann. Der Transfertank ist derart ausgebildet und angeschlossen, dass Absaugmasse aus dem Toilettenbecken mit Hilfe eines im Transfertank anlegbaren Unterdrucks in den Transfertank saugbar ist.

Vakuumtoiletten werden beispielsweise als mobile Toiletten in Fahrzeugen (wie z.B. Schienenfahrzeugen, Flugzeugen, Wasserfahrzeugen, Bussen, etc.) eingesetzt und bieten die Möglichkeit, Absaugmasse mithilfe eines Vakuums aus dem Toilettenbecken abzusaugen und in ein Abwasserreservoir, bspw. einen Tank, weiterzuleiten.

Eine derartige Vakuumtoilette ist beispielsweises aus der EP 1 913 208 B1 bekannt. Die Vakuumtoilette umfasst einen Sitz, eine darunter angeordnete Schüssel, eine Rohrleitung sowie gesteuerte Ventile für den Transport von Absaugmasse aus der Schüssel in einen Transfertank und von dort in eine Abwasserleitung. Die Vakuumtoilette umfasst weiter einen Spülwasserbehälter, aus dem Spülwasser in die Schüssel gefördert werden kann. Der Transfertank, der Spülwasserbehälter, die Rohrleitungen und Ventile sind im Wesentlichen im Raum unterhalb des Sitzes untergebracht. Die Herstellung des Transfertanks sowie des Spülwasserbehälters und deren Montage an der Vakuumtoilette sind aufwendig und kostenintensiv.

Aus DE202014005775U1 ist eine Vakuumtoilette mit einem Toilettenbecken, einem Abwassertank und einem Spülwassertank vorbekannt. Der Spülwasserbehälter steht unter Überdruck zur Aufgabe von Spülwasser auf Düsen einer Spülleitung. Der Abwassertank steht unter Unterdruck zum Absaugen von Abwasser aus dem Toilettenbecken.

Aus EP3225223B1 ist ein mobiles Urinal mit automatischer Spülung vorbekannt. Das Abwasser wird mittels Schwerkraft in einen Abwasserbehälterbereich abgeführt. Aus einem Spülwasserbehälterbereich wird Spülwasser mittels einer Pumpe zum Spülen gefördert. Eine plane Trennwand trennt den Abwasserbehälterbereich von dem Spülwasserbehälterbereich.

Es ist daher Aufgabe der vorliegenden Erfindung, eine Vakuumtoilette bereitzustellen, die einfach herzustellen ist und eine vereinfachte Montage des Transfertanks sowie des Spülwasserbehälters ermöglicht.

Diese Aufgabe wird gelöst durch eine Vakuumtoilette mit den Merkmalen des Schutzanspruchs 1.

Gemäß der vorliegenden Erfindung sind der Transfertank und der Spülwasserbehälter durch einen Behälterkörper gebildet, der eine Trennwand mit einer ersten Seite und einer von der ersten Seiten abgewandten zweiten Seite aufweist. Die erste Seite begrenzt den ersten Behälterinnenraum des Transfertanks und die zweite Seite begrenzt den zweiten Behälterinnenraum des Spülwasserbehälters. Mit anderen Worten: Der Transfertank und der Spülwasserbehälter sind als ein einziges Bauteil, beispielsweise im Spritz- oder Rotationsgussverfahren, geformt. Es sind aber auch andere Herstellungsverfahren denkbar. Beispielsweise kann der Behälterkörper aus Metall, insbesondere Blech, hergestellt werden, wobei einzelne Metall- bzw. Blechstücke mittels Schweißen dichtend miteinander verbunden werden.

Im Rahmen der vorliegenden Erfindung wird unter dem Begriff "Absaugmasse" die Masse verstanden, die aus dem Toilettenbecken beim Spülen desselben entfernt wird. Die Absaugmasse kann Spülwasser sowie Fäkalien und weitere Bestandteile enthalten.

Im Rahmen der vorliegenden Erfindung wird weiter unter dem Begriff "Unterdruck" ein Druck verstanden, der kleiner als der Atmosphärendruck auf Meereshöhe ist, insbesondere kleiner als 1,013 bar ist. Beispielsweise beträgt ein Unterdruck 0,5 bar bis 1,013 bar.

Im Rahmen der vorliegenden Erfindung wird unter dem Begriff "Überdruck" ein Druck verstanden, der größer als der Atmosphärendruck auf Meereshöhe ist, insbesondere größer als 1,013 bar ist. Beispielsweise beträgt ein Überdruck 2 bar bis 6 bar.

Bevorzugt bildet die Trennwand den Spülwasserbehälter in Form eines Hohlkegelstumpfs, wobei der Spülwasserbehälter an einem ersten Ende einen Boden mit einer ersten als Ablauföffnung ausgebildeten Öffnung aufweist und an einem zweiten, dem ersten Ende gegenüberliegenden Ende eine zweite Öffnung hat. Beispielsweise ist die Ablauföffnung über mehrere Schläuche mit dem Toilettenbecken verbunden, so dass Spülwasser aus dem Spülwasserbehälter über mehrere Einlässe in dem Toilettenbecken in dieses gefördert werden kann. Die Ablauföffnung ist bevorzugt am tiefsten Punkt des Spülwasserbehälters angeordnet, um eine vollständige Entleerung des Spülwasserbehälters zu ermöglichen. Bevorzugt wird der Spülwasserbehälter mit einer solchen Menge an Spülwasser befüllt, die für ein einmaliges Spülen des Toilettenbeckens ausreicht. Alternativ ist es ebenso möglich, den Spülwasserbehälter derart zu dimensionieren, dass er eine Wassermenge aufnehmen kann, die für mehrfache Spülungen des Toilettenbeckens ausreicht.

In einer Ausführungsform der vorliegenden Erfindung hat der Spülwasserbehälter an seinem ersten Ende einen ersten Innendurchmesser und an seinem zweiten Ende einen im Vergleich zum ersten Innendurchmesser größeren zweiten Innendurchmesser. Der Spülwasserbehälter weitet sich ausgehend von dem ersten Innendurchmesser in Richtung des zweiten Endes zu dem zweiten Innendurchmesser. Die zweite Öffnung ist kreisförmig und weist einen Öffnungsdurchmesser auf, der gleich dem zweiten Innendurchmesser des Spülwasserbehälters ist. Bevorzugt erstreckt sich die zweite Öffnung über eine gesamte Stirnseite des Hohlkreiszylinders. Optional weist der Spülwasserbehälter eine Entformungsschräge auf, entlang der sich der Spülwasserbehälter weitet. Bevorzugt ist die Entformungsschräge um ca. 1° bis 3° zu einer Längsachse des Spülwasserbehälters geneigt.

In einer weiteren Ausführungsform der vorliegenden Erfindung hat der Behälterkörper eine Außenwand und der Spülwasserbehälter ist an seinem zweiten Ende mit der Außenwand derart verbunden, dass die zweite Öffnung des Spülwasserbehälters in der Außenwand des Behälterkörpers ausgebildet ist. Dadurch werden Hinterschnitte im Spülwasserbehälter vermieden. Wird der Behälterkörper beispielsweise im Spritz- oder Rotationsgussverfahren hergestellt, wird so ein einfaches Ausformen des Behälterkörpers aus der Gussform ermöglicht.

Ebenfalls bevorzugt ist die zweite Öffnung des Spülwasserbehälters mit einem Deckel verschlossen, wobei der Deckel eine Zulauföffnung zum Befüllen des Spülwasserbehälters mit Spülwasser und einer Druckluftöffnung aufweist. Bevorzugt ragt ebenfalls ein Schwimmerschalter durch den Deckel hindurch, der den Füllstand im Spülwasserbehälter sensiert und bei Erreichen einer gewünschten Füllmenge den Zulauf von Spülwasser durch die Zulauföffnung unterbricht. Optional ist der Übergang zwischen Deckel und Spülwasserbehälter mithilfe einer Dichtung abgedichtet.

In einer Ausführungsform der vorliegenden Erfindung ist der Deckel als Befestigungsaufnahme zum Befestigen von Systemkomponenten der Vakuumtoilette ausgebildet. Beispielsweise können solche Systemkomponenten Ventile, Anschlüsse, Schlauchleitungen oder weiter elektronische Komponenten wie beispielsweise Ejektoren oder Pumpen sein. Bevorzugt ist der Deckel aus Metall hergestellt, so dass eine sichere Befestigung ermöglicht wird. Indem der Deckel als Befestigungsaufnahme ausgebildet ist, können die Systemkomponenten einfach und schnell befestigt werden. Handelt es sich beispielsweise bei den Systemkomponenten um einen Spülwasseranschluss, mittels des Spülwassers in den Spülwasserbehälter eingefüllt wird, so wird die Länge von benötigten Schläuchen zum Verbinden des Spülwasseranschlusses mit dem Spülwasserbehälter minimiert. Optional wird der Spülwasseranschluss direkt mit dem Spülwasserbehälter verbunden, so dass keine Verbindungsschläuche benötigt werden.

In einer weiteren Ausführungsform der vorliegenden Erfindung ist die Ablauföffnung des Spülwasserbehälters mit einem Ablaufkanal verbunden und der Ablaufkanal mit der Außenwand des Behälterkörpers derart verbunden, dass eine Kanalablauföffnung des Ablaufkanals in der Außenwand ausgebildet ist. Bevorzugt ermöglicht die Kanalablauföffnung in der Außenwand des Behälterkörpers die Verbindung einzelner Schläuche mit dem Spülwasserbehälter. Bevorzugt wird dies über ein Verteilerstück erreicht, das die Kanalablauföffnung mit den einzelnen Schläuchen verbindet. Durch die Verwendung eines Ablaufkanals wird ermöglicht, dass der Transfertank den Spülwasserbehälter einerseits umgibt, das Spülwasser aus dem Spülwasserbehälter jedoch ablaufen und jenseits der Außenwand des Behälterkörpers in Richtung des Toilettenbeckens gefördert werden kann.

Ebenfalls bevorzugt ist, dass die Außenwand des Behälterkörpers zusammen mit der Trennwand und einer Außenwand des Ablaufkanals den Transfertank bilden. Transfertank und Spülbehälter sind lediglich durch die Trennwand voneinander getrennt. Bevorzugt bildet ein erster Teil der Trennwand den Spülwasserbehälter und ein zweiter Teil der Trennwand zusammen mit der Außenwand des Behälterkörpers und der Außenwand des Ablaufkanals den Transfertank. Der erste und zweite Teil grenzen bevorzugt in Längsrichtung des Spülwasserbehälters aneinander.

In einer weiteren Ausführungsform der vorliegenden Erfindung ist der Transfertank mit dem Toilettenbecken fluidisch verbunden und mit einem Abwasserreservoir fluidisch verbindbar. Bevorzugt ist zwischen Toilettenbecken und Transfertank sowie zwischen Abwasserreservoir und Transfertank jeweils ein schaltbares Ventil vorgesehen. So kann bei in Richtung des Toilettenbeckens geöffnetem Ventil Absaugmasse mittels Unterdruck in den Transfertank abgesaugt und anschließend bei geschlossenem Ventil zwischen Toilettenbecken und Transfertank jedoch geöffnetem Ventil in Richtung des Abwasserreservoirs mithilfe eines Überdrucks im Transfertank die Absaugmasse in das Abwasserreservoir gefördert werden.

Bevorzugt ist der Behälterkörper im Rotations- oder Spritzgussverfahren herstellbar. Diese Verfahren ermöglichen eine einfache Herstellung von komplexen Geometrien.

In einer weiteren Ausführungsform ist der Behälterkörper aus Polyethylen (PE), Polyamid (PA) oder Polyvinylidenfluoird (PVDF) hergestellt. Es hat sich gezeigt, dass diese Materialien im Kontakt mit Absaugmasse, insbesondere im Kontakt mit Fäkalien, beständig sind.

Die oben genannte Aufgabe wird ebenfalls durch eine Verwendung eines Behälterkörper mit den Merkmalen des Schutzanspruchs 12 gelöst. Der Behälterkörper für eine Vakuumtoilette umfasst einen Transfertank mit einem ersten Behälterinnenraum und einen Spülwasserbehälter mit einem zweiten Behälterinnenraum. Der Spülwasserbehälter ist derart ausgebildet und angeschlossen, dass Spülwasser mithilfe eines im Spülwasserbehälter anlegbaren Überdrucks aus diesem in ein Toilettenbecken der Vakuumtoilette beförderbar ist. Der Transfertank ist derart ausgebildet und angeschlossen, dass Absaugmasse aus dem Toilettenbecken mithilfe eines im Transfertank anlegbaren Unterdrucks in den Transfertank saugbar ist. Der Transfertank und der Spülwasserbehälter sind durch den Behälterkörper gebildet, wobei der Behälterkörper eine Trennwand mit einer ersten Seite und einer von der ersten Seite abgewandten zweiten Seite aufweist. Die erste Seite begrenzt den ersten Behälterinnenraum des Transfertanks und die zweite Seite den zweiten Behälterinnenraum des Spülwasserbehälters. Der Behälterköper kann beispielsweise als Ersatzteil einzeln vertrieben oder als Auftragsfertigung für einen Hersteller von Vakuumtoiletten produziert werden.

Die Erfindung wird nachfolgend anhand einer in den Figuren dargestellten bevorzugten Ausführungsform erläutert.

Die beschriebene Ausführungsform stellt keine Einschränkung der Allgemeinheit des in den Ansprüchen definierten Gegenstands dar. Es zeigen:
- Figur 1: eine perspektivische Ansicht einer Vakuumtoilette mit einem Behälterkörper,
- Figur 2: eine Schnittansicht der Vakuumtoilette mit dem Behälterkörper gemäß Figur 1 und
- Figur 3: eine perspektivische Ansicht des Behälterkörpers.

Eine Vakuumtoilette 1 wird im Folgenden unter Bezugnahme auf die Figuren 1 bis 3 beschrieben. Die Vakuumtoilette 1 umfasst ein Toilettenbecken 2 und einen Behälterkörper 3 mit einer Außenwand **4.** Der Behälterkörper 3 ist im Rotations- oder Spritzgussverfahren aus Polyethylen (PE) hergestellt. Alternativ können auch andere Materialien für die Herstellung des Behälterkörpers 3 im Rotations- oder Spritzgussverfahren, wie beispielsweise Polyamid (PA) oder Polyvinylidenfluoird (PVDF), verwendet werden. Optional kann der Behälterkörper auch aus Blechen, die mittels Schweißen dichtend miteinander verbunden werden, hergestellt werden.

Der Behälterkörper 3 bildet einen Transfertank 5 mit einem ersten Behälterinnenraum 6 und einen Spülwasserbehälter 7 mit einem zweiten Behälterinnenraum 8. Der Behälterkörper 3 weist eine Trennwand 9 mit einer ersten Seite 10 und einer von der ersten Seite abgewandten zweiten Seite 11 auf. Die erste Seite 10 begrenzt den ersten Behälterinnenraum 6 des Transfertanks 5 und die zweite Seite 11 begrenzt den zweiten Behälterinnenraum 8 des Spülwasserbehälters 7.

Der Spülwasserbehälter 7 ist derart ausgebildet und angeschlossen, dass Spülwasser mithilfe eines im Spülwasserbehälter 7 anlegbaren Überdrucks aus diesem in das Toilettenbecken 2 beförderbar ist. Der Spülwasserbehälter 7 hat die Form eines Hohlkegelstumpfs und wird von der Trennwand 9 des Behälterkörpers 3 geformt. Der Spülwasserbehälter 7 hat an einem ersten Ende 12 einen Boden 13 mit einer ersten als Ablauföffnung 14 ausgebildeten Öffnung. Die Ablauföffnung 14 ist am tiefsten Punkt des Spülwasserbehälters 7 angeordnet. Der Spülwasserbehälter 7 weist an einem zweiten, dem ersten Ende 12 gegenüberliegenden Ende 15 eine zweite kreisförmige Öffnung 16 mit einem Öffnungsdurchmesser (D_{Öff}) auf.

Der Spülwasserbehälter 7 hat an seinem ersten Ende 12 einen ersten Innendurchmesser D₁ und an seinem zweiten Ende 15 einen im Vergleich zum ersten Innendurchmesser D₁ größeren zweiten Innendurchmesser D₂. Der Spülwasserbehälter 7 weist eine Entformungsschräge 28 auf, entlang der er sich ausgehend von dem ersten Innendurchmesser D₁ in Richtung des zweiten Endes 15 zu dem zweiten Innendurchmesser D₂ weitet. Der Öffnungsdurchmesser (D_{Öff}) der kreisförmigen Öffnung 16 entspricht dem zweiten Innendurchmesser D₂ am zweiten Ende 15 des Spülwasserbehälters 7.

Der Spülwasserbehälters 7 ist an seinem zweiten Ende 15 mit der Außenwand 4 des Behälterkörpers 3 derart verbunden, dass die zweite Öffnung 16 des Spülwasserbehälters 7 in der Außenwand 4 des Behälterkörpers 3 ausgebildet ist. Der Spülwasserbehälters 7 ist somit an seiner oberen Stirnseite vollständig geöffnet. Die zweite Öffnung 16 des Spülwasserbehälters 7 ist mit einem Deckel 17 verschlossen. Der Deckel 17 weist eine Zulauföffnung (nicht dargestellt) zum Befüllen des Spülwasserbehälters mit Spülwasser und eine Druckluftöffnung auf (nicht dargestellt). Ein Schwimmerschalter 18 ragt durch den Deckel 17 in den Spülwasserbehälter 7 hinein. Zwischen dem Deckel 17 und dem Behälterkörper 3 ist eine Dichtung 19 angeordnet, die die Verbindung zwischen Deckel 17 und Behälterkörper 3 abdichtet.

Die Vakuumtoilette 1 umfasst weiter mehrere Systemkomponenten, wie beispielsweise Wasser- und Druckluftanschlüsse 20, eine Steuereinheit 21 und einen Ejektor 22. Die Steuereinheit 21 ist ausgebildet, den Ejektor 22 zu steuern. Der Ejektor 22 ist geeignet, sowohl in dem Spülwasserbehälter 7 wie auch in dem Transfertank 5 Überdrücke sowie Unterdrücke zu erzeugen. Die Überdrücke im Transfertank 5 können ca. 2 bar betragen. Im Spülwasserbehälter 7 können Überdrücke von ca. 5 bar herrschen. Die Unterdrücke im Transfertank 5 betragen ca. 0,5 bar bis 0,8 bar. Der Deckel 17 ist als Befestigungsaufnahme zum Befestigen der Wasser- und Druckluftanschlüsse 20 ausgebildet.

Die Ablauföffnung 14 des Spülwasserbehälters 7 ist mit einem Ablaufkanal 23 verbunden. Der Ablaufkanal 23 weist eine Kanalablauföffnung 24 auf, die in der Außenwand 4 des Behälterkörpers 3 ausgebildet ist.

Der Transfertank 5 der Vakuumtoilette 1 weist einen ersten Anschluss 25 auf, über den der Transfertank 5 mit dem Toilettenbecken 2 fluidisch verbindbar ist. Der Transfertank 5 weist weiter einen zweiten Anschluss 26 auf, mit dem der Transfertank 5 mit einem Abwasserreservoir (nicht dargestellt) fluidisch verbindbar ist. Der Transfertank 5 wird von der Außenwand des Behälterkörpers 3 zusammen mit der Trennwand 9 des Behälterkörpers 3 und einer Außenwand 27 des Ablaufkanals 23 geformt.

Im Folgenden wird die Funktion der Vakuumtoilette 1 unter Bezugnahme der Figuren 1 bis 3 erläutert.

Vor Benutzung der Vakuumtoilette 1 wird der Spülwasserbehälter 7 über einen Wasseranschluss 20 mit Spülwasser aus einem Spülwasserreservoir (nicht dargestellt) befüllt. Die Befüllung erfolgt, bis der Schwimmschalter 18 im Deckel 17 des Spülwasserbehälters 7 eine vordefiniert im Spülwasserbehälter 7 befindliche Menge an Spülwasser signalisiert. Bevorzugt reicht die vordefinierte Menge an Spülwasser für eine einmalige Spülung des Toilettenbeckens 2 aus. Alternativ ist es ebenso möglich, den Spülwasserbehälter 7 derart zu dimensionieren, dass er eine Wassermenge aufnehmen kann, die für mehrfache Spülungen des Toilettenbeckens 2 ausreicht.

Soll nach Benutzung der Vakuumtoilette 1 das Toilettenbecken 2 gespült werden, wird dies der Steuereinheit 21 durch Drücken eines Schalters (nicht dargestellt) durch den Benutzer der Vakuumtoilette 1 mitgeteilt. Die Steuereinheit 21 steuert dann den Ejektor 22 derart an, so dass dieser einen Überdruck von ca. 5 bar in dem Spülwasserbehälter 7 erzeugt und dadurch das im Spülwasserbehälter 7 befindliche Spülwasser über die Ablauföffnung 14 des Spülwasserbehälters 7, den Ablaufkanal 23 und damit verbundenen Schläuchen (nicht dargestellt) in das Toilettenbecken 2 fördert.

Danach schließt die Steuereinheit 21 ein erstes Ventil zwischen Toilettenbecken 2 und erstem Anschluss 25 des Transfertanks 5 sowie ein zweites Ventil zwischen dem zweiten Anschluss 26 des Transfertanks 5 und einem Abwasserreservoir (nicht dargestellt).

In einem weiteren Schritt steuert die Steuereinheit 21 den Ejektor 22 derart an, so dass dieser einen Unterdruck von ca. 0,5 bar bis 0,8 bar im Transfertank 5 erzeugt. Nach Öffnen des ersten Ventils wird durch den Unterdruck im Transfertank 5 im Toilettenbecken 2 befindliche Absaugmasse in den Transfertank 5 abgesaugt.

Danach wird das erste Ventil mittels der Steuereinheit 21 wieder geschlossen und über den Ejektor 22 ein Überdruck von ca. 2 bar im Zwischenbehälter im Transfertank 5 erzeugt. Nach Öffnen des zweiten Ventils strömt die im Transfertank 5 befindliche Absaugmasse in ein mit dem Transfertank 5 verbundenes Abwasserreservoir.

### Bezugszeichenliste

- 1: Vakuumtoilette
- 2: Toilettenbecken
- 3: Behälterkörper
- 4: Außenwand (Behälterkörper)
- 5: Transfertank
- 6: Erster Behälterinnenraum (Transfertank)
- 7: Spülwasserbehälter
- 8: Zweiter Behälterinnenraum (Spülwasserbehälter)
- 9: Trennwand (Behälterkörper)
- 10: Erste Seite (Trennwand)
- 11: Zweite Seite (Trennwand)
- 12: Erstes Ende (Spülwasserbehälter)
- 13: Boden (Spülwasserbehälter)
- 14: Ablauföffnung (Spülwasserbehälter)
- 15: Zweites Ende (Spülwasserbehälter)
- 16: Zweite Öffnung (Spülwasserbehälter)
- D_{Öff}: Öffnungsdurchmesser (zweite Öffnung)
- D₁: Erster Innendurchmesser (Spülwasserbehälter)
- D₂: Zweiter Innendurchmesser (Spülwasserbehälter)
- 17: Deckel
- 18: Schwimmerschalter
- 19: Dichtung
- 20: Wasser- und Druckluftanschlüsse
- 21: Steuereinheit
- 22: Ejektor
- 23: Ablaufkanal
- 24: Kanalablauföffnung
- 25: Erster Anschluss (Transfertank)
- 26: Zweiter Anschluss (Transfertank)
- 27: Außenwand (Ablaufkanal)
- 28: Entformungsschräge

## Patentansprüche

1. Vakuumtoilette mit,
einem Toilettenbecken (2),
einem Transfertank(5) mit einem ersten Behälterinnenraum (6) und
einem Spülwasserbehälter (7) mit einem zweiten Behälterinnenraum (8),
wobei der Spülwasserbehälter (7) derart ausgebildet und angeschlossen ist, dass Spülwasser mithilfe eines im Spülwasserbehälter (7) anlegbaren Überdrucks aus diesem in das Toilettenbecken (2) beförderbar ist und,
wobei der Transfertank(5) derart ausgebildet und angeschlossen ist, dass Absaugmasse aus dem Toilettenbecken (2) mithilfe eines im Transfertank(5) anlegbaren Unterdrucks in den Transfertank (5) saugbar ist,
**dadurch gekennzeichnet,**
**dass** der Transfertank (5) und der Spülwasserbehälter (7) durch einen Behälterkörper (3) gebildet sind, der eine Trennwand (9) mit einer ersten Seite (10) und einer von der ersten Seite (10) abgewandten zweiten Seite (11) aufweist, wobei die erste Seite (10) den ersten Behälterinnenraum (6) des Transfertanks (5) und die zweite Seite (12) den zweiten Behälterinnenraum (8) des Spülwasserbehälters (7) begrenzt.

2. Vakuumtoilette nach Anspruch 1, **dadurch gekennzeichnet, dass** die Trennwand (9) den Spülwasserbehälter (7) in Form eines Hohlkegelstumpfs bildet, wobei der Spülwasserbehälter (7) an einem ersten Ende (12) einen Boden (13) mit einer ersten als Ablauföffnung (14) ausgebildeten Öffnung aufweist und an einem zweiten, dem ersten Ende (12) gegenüberliegenden Ende (15) eine zweite Öffnung (16) hat.

3. Vakuumtoilette nach Anspruch 2, **dadurch gekennzeichnet, dass** der Spülwasserbehälter (7) an seinem ersten Ende (12) einen ersten Innendurchmesser (D₁) und an seinem zweiten Ende (15) einen im Vergleich zum ersten Innendurchmesser (D₁) größeren zweiten Innendurchmesser (D₂) hat, dass sich der Spülwasserbehälter (7) ausgehend von dem ersten Innendurchmesser (D₁) in Richtung des zweiten Endes (15) zu dem zweiten Innendurchmesser (D₂) weitet und, dass die zweite Öffnung (16) kreisförmig ist und einen Öffnungsdurchmesser (D_{Öff}) aufweist, der gleich dem zweiten Innendurchmesser (D₂) des Spülwasserbehälters (7) ist.

4. Vakuumtoilette nach Anspruch 2, **dadurch gekennzeichnet, dass** der Behälterkörper (3) eine Außenwand (4) hat und der Spülwasserbehälter (7) an seinem zweiten Ende (15) mit der Außenwand (4) derart verbunden ist, dass die zweite Öffnung (16) des Spülwasserbehälters (7) in der Außenwand (4) des Behälterkörpers (3) ausgebildet ist.

5. Vakuumtoilette nach Anspruch 2, **dadurch gekennzeichnet, dass** die zweite Öffnung (16) des Spülwasserbehälters (7) mit einem Deckel (17) verschlossen ist, wobei der Deckel (17) eine Zulauföffnung zum Befüllen des Spülwasserbehälters (7) mit Spülwasser und eine Druckluftöffnung aufweist.

6. Vakuumtoilette nach Anspruch 5, **dadurch gekennzeichnet, dass** der Deckel (17) als Befestigungsaufnahme zum Befestigen von Systemkomponenten (20) der Vakuumtoilette (1) ausgebildet ist.

7. Vakuumtoilette nach Anspruch 4, **dadurch gekennzeichnet, dass** die Ablauföffnung (14) des Spülwasserbehälters (7) mit einem Ablaufkanal (23) verbunden ist und, dass der Ablaufkanal (23) mit der Außenwand (4) des Behälterkörpers (3) derart verbunden ist, dass eine Kanalablauföffnung (24) des Ablaufkanals (23) in der Außenwand (4) ausgebildet ist.

8. Vakuumtoilette nach Anspruch 7, **dadurch gekennzeichnet, dass** die Außenwand (4) des Behälterkörpers (3) zusammen mit der Trennwand (9) und einer Außenwand (4) des Ablaufkanals (23) den Transfertank (5) bilden.

9. Vakuumtoilette nach einem der vorhergehenden Ansprüche, **dadurch gekennzeichnet, dass** der Transfertank (5) mit dem Toilettenbecken (2) fluidisch verbunden ist und mit einem Abwasserreservoir fluidisch verbindbar ist.

10. Vakuumtoilette nach einem der vorhergehenden Ansprüche, **dadurch gekennzeichnet, dass** der Behälterkörper (3) im Rotations- oder Spritzgussverfahren hergestellt ist.

11. Vakuumtoilette nach einem der vorhergehenden Ansprüche, **dadurch gekennzeichnet, dass** der Behälterkörper (3) aus Polyethylen (PE), Polyamid (PA) oder Polyvinylidenfluoird (PVDF) hergestellt ist.

12. Verwendung eines Behälterkörpers für eine Vakuumtoilette (1), wobei der Behälterkörper (3) umfasst:
einen Transfertank (5) mit einem ersten Behälterinnenraum (6) und
einen Spülwasserbehälter (7) mit einem zweiten Behälterinnenraum (8),
wobei der Spülwasserbehälter (7) derart ausgebildet und angeschlossen ist, dass Spülwasser mithilfe eines im Spülwasserbehälter (7) anlegbaren Überdrucks aus diesem in ein Toilettenbecken (2) der Vakuumtoilette (1) beförderbar ist,
wobei der Transfertank (5) derart ausgebildet und angeschlossen ist, dass Absaugmasse aus dem Toilettenbecken (2) mithilfe eines im Transfertank (5) anlegbaren Unterdrucks in den Transfertank (5) saugbar ist,
wobei der Transfertank (5) und der Spülwasserbehälter (7) durch den Behälterkörper (3) gebildet sind,
wobei der Behälterkörper (3) eine Trennwand (9) mit einer ersten Seite (10) und einer von der ersten Seite (10) abgewandten zweiten Seite (11) aufweist, und
wobei die erste Seite (10) den ersten Behälterinnenraum (6) des Transfertank (5) und die zweite Seite (12) den zweiten Behälterinnenraum (8) des Spülwasserbehälters (7) begrenzt,
in solcher Weise, dass
- Spülwasser mithilfe eines im Spülwasserbehälter (7) angelegten Überdrucks aus diesem in ein Toilettenbecken (2) der Vakuumtoilette (1) befördert wird, und
- Absaugmasse aus dem Toilettenbecken (2) mithilfe eines im Transfertank (5) angelegten Unterdrucks in den Transfertank (5) gesaugt wird.

## Claims

1. Vacuum toilet with,
a toilet bowl (2),
a transfer container (5) with a first container interior (6) and
a flushing water container (7) with a second tank interior (8),
wherein the flushing water container (7) is designed and connected in such a way that flushing water can be conveyed from the flushing water container (7) into the toilet bowl (2) with the aid of an overpressure which can be applied in the flushing water container (7), and,
wherein the transfer container (5) is designed and connected in such a way that suction mass can be sucked out of the toilet bowl (2) into the transfer container (5) with the aid of a vacuum which can be applied in the transfer container (5),
**characterized in that**
**in that** the transfer container (5) and the flushing water container (7) are formed by a container body (3) which has a partition wall (9) with a first side (10) and a second side (11) facing away from the first side (10),
wherein the first side (10) delimits the first container interior (6) of the transfer container (5) and the second side (12) delimits the second container interior (8) of the flushing water container (7).

2. Vacuum toilet according to claim 1, **characterized in that** the partition wall (9) forms the flushing water container (7) in the form of a hollow truncated cone, the flushing water container (7) having at a first end (12) a base (13) with a first opening designed as a drain opening (14) and having at a second end (15) opposite the first end (12) a second opening (16).

3. Vacuum toilet according to claim 2, **characterized in that** the flushing water container (7) has a first internal diameter (D₁) at its first end (12) and a second internal diameter (D₂) at its second end (15) which is larger than the first internal diameter (D₁), **in that** the flushing water container (7) widens from the first internal diameter (D₁) in the direction of the second end (15) to the second internal diameter (D₂), and **in that** the second opening (16) is circular and has an opening diameter (D₂) which is equal to the second internal diameter (D₂) of the flushing water container (7).

4. Vacuum toilet according to claim 2, **characterized in that** the container body (3) has an outer wall (4) and the flushing water container (7) is connected at its second end (15) to the outer wall (4) in such a way that the second opening (16) of the flushing water container (7) is formed in the outer wall (4) of the container body (3).

5. Vacuum toilet according to claim 2, **characterized in that** the second opening (16) of the flushing water container (7) is closed with a lid (17), the lid (17) having an inlet opening for filling the flushing water container (7) with flushing water and a compressed air opening.

6. Vacuum toilet according to claim 5, **characterized in that** the lid (17) is designed as a fastening receptacle for fastening system components (20) of the vacuum toilet (1).

7. Vacuum toilet according to claim 4, **characterized in that** the drain opening (14) of the flushing water container (7) is connected to a drain channel (23) and **in that** the drain channel (23) is connected to the outer wall (4) of the container body (3) in such a way that a channel drain opening (24) of the drain channel (23) is formed in the outer wall (4)

8. Vacuum toilet according to claim 7, **characterized in that** the outer wall (4) of the container body (3) together with the partition wall (9) and an outer wall (4) of the drain channel (23) form the transfer container (5).

9. Vacuum toilet according to one of the preceding claims, **characterized in that** the transfer container (5) is fluidically connected to the toilet bowl (2) and can be fluidically connected to a waste water reservoir.

10. Vacuum toilet according to one of the preceding claims, **characterized in that** the container body (3) is manufactured by rotational moulding or injection moulding.

11. Vacuum toilet according to one of the preceding claims, **characterized in that** the container body (3) is made of polyethylene (PE), polyamide (PA) or polyvinylidene fluoride (PVDF).

12. Use of a container body for a vacuum toilet (1), wherein the container body (3) comprises:
a transfer container (5) with a first container interior (6) and
a flushing water container (7) with a second tank interior (8),
wherein the flushing water container (7) is designed and connected in such a way that flushing water can be conveyed from the flushing water container (7) into a toilet bowl (2) of the vacuum toilet (1) with the aid of an overpressure which can be applied in the flushing water container (7),
wherein the transfer container (5) is designed and connected in such a way that suction mass can be sucked out of the toilet bowl (2) into the transfer container (5) with the aid of a vacuum which can be applied in the transfer container (5),
wherein the transfer container (5) and the flushing water container (7) are formed by the container body (3),
wherein the container body (3) has a partition wall (9) with a first side (10) and a second side (11) facing away from the first side (10), and
wherein the first side (10) delimits the first container interior (6) of the transfer container (5) and
the second side (12) delimits the second container interior (8) of the flushing water container (7),
in such a way that
- flushing water is conveyed from the flushing water container (7) into a toilet bowl (2) of the vacuum toilet (1) by means of an overpressure created in the flushing water container (7), and
- suction mass from the toilet bowl (2) is sucked into the transfer container (5) with the aid of a vacuum created in the transfer container (5).

## Revendications

1. Toilettes sous vide avec,
une cuvette de toilettes (2),
une cuve de transfert (5) avec un premier espace intérieur de contenant (6) et
un contenant d'eau de rinçage (7) avec un deuxième espace intérieur de contenant (8),
dans lesquelles le contenant d'eau de rinçage (7) est réalisé et raccordé de telle sorte que l'eau de rinçage peut être acheminée à partir de celui-ci dans la cuvette de toilettes (2) à l'aide d'une surpression pouvant être appliquée dans le contenant d'eau de rinçage (7) et,
dans lesquelles la cuve de transfert (5) est réalisée et raccordée de telle sorte que la matière à aspirer de la cuvette de toilettes (2) peut être aspirée dans la cuve de transfert (5) à l'aide d'une dépression pouvant être appliquée dans la cuve de transfert (5),
**caractérisées en ce**
**que** la cuve de transfert (5) et le contenant d'eau de rinçage (7) sont formés par un corps de contenant (3), qui présente une paroi de séparation (9) avec un premier côté (10) et un deuxième côté (11) orienté à l'opposé du premier côté (10), dans lesquelles le premier côté (10) délimite le premier espace intérieur (6) de la cuve de transfert (5) et le deuxième côté (12) délimite le deuxième espace intérieur (8) du contenant d'eau de rinçage (7).

2. Toilettes sous vide selon la revendication 1, **caractérisées en ce que** la paroi de séparation (9) forme le contenant d'eau de rinçage (7) sous la forme d'un cône tronqué creux, dans lesquelles le contenant d'eau de rinçage (7) présente au niveau d'une première extrémité (12) un fond (13) avec une première ouverture réalisée en tant qu'ouverture d'écoulement (14) et a, au niveau d'une deuxième extrémité (15) opposée à la première extrémité (12), une deuxième ouverture (16).

3. Toilettes sous vide selon la revendication 2, **caractérisées en ce que** le contenant d'eau de rinçage (7) présente, au niveau de sa première extrémité (12), un premier diamètre intérieur (D₁) et, au niveau de sa deuxième extrémité (15), un deuxième diamètre intérieur (D₂) plus grand en comparaison au premier diamètre intérieur (D₁₎, que le contenant d'eau de rinçage (7) s'élargit à partir du premier diamètre intérieur (D₁) en direction de la deuxième extrémité (15) vers le deuxième diamètre intérieur (D₂) et que la deuxième ouverture (16) est circulaire et présente un diamètre d'ouverture (D_{öff}) qui est égal au deuxième diamètre intérieur (D₂) du contenant d'eau de rinçage (7).

4. Toilettes sous vide selon la revendication 2, **caractérisées en ce que** le corps de contenant (3) a une paroi extérieure (4) et le contenant d'eau de rinçage (7) est relié, au niveau de sa deuxième extrémité (15), à la paroi extérieure (4), de telle sorte que la deuxième ouverture (16) du contenant d'eau de rinçage (7) est réalisée dans la paroi extérieure (4) du corps de contenant (3).

5. Toilettes sous vide selon la revendication 2, **caractérisées en ce que** la deuxième ouverture (16) du contenant d'eau de rinçage (7) est fermée avec un couvercle (17), dans lesquelles le couvercle (17) présente une ouverture d'arrivée pour le remplissage du contenant d'eau de rinçage (7) avec de l'eau de rinçage et une ouverture pour l'air comprimé.

6. Toilettes sous vide selon la revendication 5, **caractérisées en ce que** le couvercle (17) est réalisé en tant que logement de fixation pour la fixation de composants de système (20) des toilettes sous vide (1).

7. Toilettes sous vide selon la revendication 4, **caractérisées en ce que** l'ouverture d'écoulement (14) du contenant d'eau de rinçage (7) est reliée à un canal d'écoulement (23) et que le canal d'écoulement (23) est relié à la paroi extérieure (4) du corps de contenant (3), de telle sorte qu'une ouverture d'écoulement de canal (24) du canal d'écoulement (23) est réalisée dans la paroi extérieure (4).

8. Toilettes sous vide selon la revendication 7, **caractérisées en ce que** la paroi extérieure (4) du corps de contenant (3) forme, conjointement avec la paroi de séparation (9) et une paroi extérieure (4) du canal d'écoulement (23), la cuve de transfert (5).

9. Toilettes sous vide selon l'une quelconque des revendications précédentes, **caractérisées en ce que** la cuve de transfert (5) est reliée de manière fluidique à la cuvette de toilettes (2) et peut être reliée de manière fluidique à un réservoir d'eaux usées.

10. Toilettes sous vide selon l'une quelconque des revendications précédentes, **caractérisées en ce que** le corps de contenant (3) est fabriqué dans le procédé de moulage par rotation ou par injection.

11. Toilettes sous vide selon l'une quelconque des revendications précédentes, **caractérisées en ce que** le corps de contenant (3) est fabriqué en polyéthylène (PE), polyamide (PA) ou fluorure de polyvinylidène (PVDF).

12. Utilisation d'un corps de contenant pour des toilettes sous vide (1), dans laquelle le corps de contenant (3) comprend :
une cuve de transfert (5) avec un premier espace intérieur de contenant (6) et
un contenant d'eau de rinçage (7) avec un deuxième espace intérieur de contenant (8),
dans laquelle le contenant d'eau de rinçage (7) est réalisé et raccordé de telle sorte que l'eau de rinçage peut être acheminée à partir de celui-ci dans une cuvette de toilettes (2) des toilettes sous vide (1) à l'aide d'une surpression pouvant être appliquée dans le contenant d'eau de rinçage (7), dans laquelle la cuve de transfert (5) est réalisée et raccordée de telle sorte que la matière à aspirer de la cuvette (2) peut être aspirée dans la cuve de transfert (5) à l'aide d'une dépression pouvant être appliquée dans la cuve de transfert (5),
dans laquelle la cuve de transfert (5) et le contenant d'eau de rinçage (7) sont formés par le corps de contenant (3),
dans laquelle le corps de contenant (3) présente une paroi de séparation (9) avec un premier côté (10) et un deuxième côté (11) orienté à l'opposé du premier côté (10), et
dans laquelle le premier côté (10) délimite le premier espace intérieur de contenant (6) de la cuve de transfert (5) et le deuxième côté (12) le deuxième espace intérieur (8) du contenant d'eau de rinçage (7), de telle manière que
- l'eau de rinçage est acheminée à partir de celui-ci dans une cuvette de toilettes (2) des toilettes sous vide (1) à l'aide d'une surpression appliquée dans le contenant d'eau de rinçage (7), et
- la matière à aspirer de la cuvette de toilettes (2) est aspirée dans la cuve de transfert (5) à l'aide d'une dépression appliquée dans la cuve de transfert (5).
